# EUROPÄISCHE PATENTSCHRIFT

(11) **EP 0 162 213 B1**
(45) Veröffentlichungstag und Bekanntmachung des Hinweises auf die Patenterteilung: **04.10.1989**
(21) Anmeldenummer: 85102810.0
(22) Anmeldetag: 12.03.1985
(51) Int. Cl.: B63B 25/20, B60P 3/07, B60P 7/08

(54) **Vorrichtung zum Zuordnen eines gefedert bereiften Fahrzeuges zu einer Transportpalette**
Securing device for a spring-wheeled vehicle on a transport pallet
Dispositif de fixation d'un véhicule suspendu à roues sur une palette de transport

(30) Priorität: 23.05.1984 DE 3419242
(43) Veröffentlichungstag der Anmeldung: 27.11.1985
(73) Patentinhaber: MAN Nutzfahrzeuge Aktiengesellschaft, 80976 München (DE)
(72) Erfinder: Görge, Werner, Dr. Dipl.-Ing., D-8035 Gauting (DE)

(56) Entgegenhaltungen:
- US-A- 3 738 481
- US-A- 3 788 238
- US-A- 3 872 797

## Beschreibung

Die Erfindung betrifft eine Vorrichtung zum sicheren Abstützen und Verzurren eines gefederten, bereiften Fahrzeuges auf der Transportfläche eines anderen Transportorganes, mit Merkmalen entsprechend dem Oberbegriff des Anspruchs 1.

Eine derartige Vorrichtung ist aus der US-A-3 872 797 bekannt. Dabei wird ein Sattelzug-Auflieger oder ein Wohnwagen-Anhänger auf einem Transportfahrzeug für sogenannten Huckepackverkehr mit besonderen Mitteln befestigt. Dabei kommen nicht nur speziell angepaßte Stützen zur Anwendung, sondern es sind auch am zu verzurrenden Fahrzeug und am tragenden Transportfahrzeug Schienen und Halterungen für die verstellbare Anbringung von Spannorganen, insbesondere Ketten, vorhanden. Diese sehr aufwendige Vorrichtung ist vielteilig und teuer, kann jedoch trotzdem Vertikalschwingungen nicht verhindern, weil das getragene Fahrzeug unter anderen über die Reifen verblockt ist, die keinen starren Körper, sondern quasi eine Luftfeder darstellen. Die hieraus resultierenden Schwingungen des getragenen Fahrzeugs können sich in negativer Weise auf das tragende Fahrzeug übertragen.

Ähnliche nachteilige Verhältnisse ergeben sich auch bei einer Fahrzeugarretier- und -befestigungsvorrichtung gemäß der US-A-3 738 481, mit der ein bereiftes Fahrzeug auf einem Schiff befestigt wird. Dabei sind schiffseitig mehrere Schienen zur verstellbaren Anbringung von Horizontalsicherungsorganen und eines elastischen Halters für das daran mittelbar angeschlossene Fahrzeug vorgesehen. Auch bei dieser Art der Befestigung können, weil die Federwirkung der Bereifung nicht ausgeschaltet ist, nachteilige Schwingungen auf das tragende Schiff übertragen werden.

Aus der US-A-3 788 238 schließlich ist eine Vorrichtung bekannt, mit der zwei Fahrzeuge nebeneinander auf einer schwenkbaren Seitenwand eines Eisenbahnwaggons befestigbar und dann mit dieser Wand durch Hochschwenken derselben in übereinander stehende Hochkantlage bringbar sind. Für eine solche Hochkantlage sind Fahrzeuge aber in der Regel überhaupt nicht gebaut, denn sie müßten, um den Transport unbeschadet überstehen zu können, völlig anders und stabiler gebaut sein.

Der Erfindung liegen demgegenüber andere Probleme zugrunde, die nachstehend aufgezeigt werden. Es geht um Fahrzeuge, zum Beispiel Lastkraftwagen und deren Anhänger, die über längere Strecken sicher ohne Auswirkungen auf das tragende Transportorgan im Huckepackverkehr transportiert werden müssen. Als Transportorgan dienen zu Lande Schienenfahrzeuge, zur See Frachtschiffe. Die Festlegung der zu transportierenden Fahrzeuge erfolgt dabei in der Regel nur so, daß sie in horizontaler Richtung bzw. Ebene wirkt. Grundsätzlich müssen jedoch auch vertikale Schwingungen vermieden werden. Hier zeigt sich nun, und diese Überlegung liegt der vorliegenden Erfindung zugrunde, daß bezüglich der Vertikalbewegungen beim Seetransport deutlich andere Anforderungen gestellt werden, als beim Landtransport, und daß diesen deutlich anderen Anforderungen bisher nicht, zumindest aber nicht ausreichend Rechnung getragen wird.

In beiden Fällen erfolgt nämlich die Verzurrung gegen Vertikalbewegungen in der Weise, daß die Fahrzeugfederung weitestgehend auf Block gebracht wird, wobei unter der Fahrzeugfederung die Federung zwischen den Fahrzeugachsen und dem Fahrzeugrahmen verstanden wird, also im allgemeinen die dort vorgesehenen Blattfedern, Wickelfedern oder pneumatischen Federn.

Nach den der vorliegenden Erfindung zugrundeliegenden Überlegungen ist diese Art der Befestigung für den Seeverkehr deswegen unzulänglich, weil die allgemein übliche Luftbereifung eine Feder darstellt, die bisher nicht blockiert wird, was bei entsprechendem Seegang dazu führen kann, daß sich Vertikalbewegungen des Fahrzeuges gegenüber dem Schiffsdeck aufschaukeln und dabei Beanspruchungen auftreten, die die Verankerung des Fahrzeuges gegenüber dem Schiffsdeck zerstören können, und daß die aus Fahrzeugen bestehende Ladung verrutscht und im äußersten Fall den Betrieb des Schiffes gefährden kann.

Es ist daher Aufgabe der Erfindung, eine Vorrichtung der eingangs genannten Art dahingehend auszubilden, daß nach dem Festzurren des Fahrzeuges auf dem Transportorgan keine Relativbewegungen zwischen Fahrzeug und Transportorgan weder in Horizontalrichtung noch in Vertikalrichtung auftreten können.

Diese Aufgabe ist erfindungsgemäß durch die im Anspruch 1 angegebene Vorrichtung gelöst. Im einzelnen besteht diese darin, daß als Federung gegen Einfedern blockierende Mittel mehrere, zwischen verschiedenen Stellen des Rahmens bzw. Aufbaues des Fahrzeuges und der Transportfläche des Transportorganes anzubringende sowie durch Höhenverstellung auf praktisch spielfreie Unterstützung einstellbare Stelzen vorgesehen sind und daß als die Federung gegen Ausfedern blockierende Mittel mehrere an verschiedenen Stellen des Rahmens bzw. Aufbaues des Fahrzeuges und der Transportfläche des Transportorganes anzuschließende flexible Spannorgane wie Seile, Kabel, Ketten oder dergleichen vorgesehen und diese richtungs- und kräftemäßig derart spannbar sind, daß im Spannzustand ein fortwährender Auflagekontakt des Fahrzeug-Rahmens bzw. -Aufbaues auf den Stelzen sichergestellt ist.

Mit dieser Lösung sind jegliche vertikale Relativbewegungen zwischen Fahrzeug und Transportorgan vermeidbar, es kann kein Aufschaukeln von Bewegungen stattfinden, so daß letztendlich das Fahrzeug auf dem Transportorgan wesentlich sicherer als bisher festgelegt ist.

In der weiteren Ausgestaltung der Erfindung soll eine Möglichkeit aufgezeigt werden, bei der der Grundgedanke der Erfindung in einfacher und zweckmäßiger Weise realisiert werden kann. Hierzu sind zusammenfassend Stelzen vorgesehen, die zwischen der Transportfläche des Transportorganes und Fahrzeugrahmen einzustellen sind und mit denen zusammen Spannkabel zur Anwendung kommen, die den Fahrzeugrahmen gegenüber den Stelzen festlegen.

Die weiteren Merkmale der Patentansprüche zeigen die Mittel im einzelnen auf, wie das angestrebte Ziel der zuverlässigen Verankerung zwischen Fahrzeug und Schiffsdeck in besonders vorteilhafter Weise zuverlässig und einfach unter Verwendung von teilweise ansich bekannten Mitteln erreicht werden kann.

Die Erfindung ist aus den Problemen des Schiffstransportes, insbesondere von Lastkraftwagen und deren Anhängern, heraus entstanden. Die Lösung ist deswegen auch insbesondere für diesen Fall ausgebildet. Dies schließt jedoch andere Anwendungsmöglichkeiten nicht aus, weshalb in den Patentansprüchen das Kraftfahrzeug generell als gefedert bereiftes Fahrzeug und das Schiffsdeck als Transportorgan bezeichnet wird. Die Erfindung ist beispielsweise durchaus zum Transport von luftbereiften Fahrzeugen jeder Art auf einem Schiffsdeck, einem Eisenbahnwagen oder in einem Flugzeug anwendbar.

Anhand des in der Zeichnung dargestellten Ausführungsbeispiel es wird die Erfindung nachfolgend erläutert. In der Zeichnung zeigen:
Fig. 1: Eine Seitenansicht eines auf einem Transportorgan, beispielsweise einen Schiffsdeck, erfindungsgemäß festgezurrten Lastkraftwagen-Fahrgestelles, dem ein leerer oder beladener Aufbau zugeordnet sein kann,
Fig. 2: die Anordnung gemäß Fig. 1 in Draufsicht,
Fig. 3: in schematischer Darstellung das eine Ende einer erfindungsgemäß vorgesehenen Rahmenquertraverse mit der erfindungsgemäßen Befestigungs - Einrichtung,
Fig. 4: in einer der Fig. 3 entsprechenden Darstellung eine andere Ausführungsform, und
Fig. 5: eine erfindungsgemäße Stelze in Seitenansicht und schematischer Darstellung.

Der in üblicher Weise luftbereifte Lastkraftwagen 100 ist im beladenen oder unbeladenen Zustand auf das Schiffsdeck 101 aufgefahren. In zwei in Längsrichtung gegeneinander versetzten Querebenen ist dem Rahmen eine rohrförmige Quertraverse 1 zugeordnet. Diese Quertraversen 1 weisen an beiden Enden, und zwar soweit außen, wie es bei der zugelassenen Fahrzeugumgrenzungsprofil zugelassen ist, die Lagerung des einen Teils eines sogenannten Twist Locks, im vorgesehenen Beispiel den um seine vertikale Schwenkachse drehbaren Hammerkopf 3 auf. In unmittelbarer Nähe dieses Hammerkopfes 3 und seiner Lagerung ist der Quertraverse 1 eine Öse 2 zugeordnet. Um die mögliche Länge der Quertraverse 1 ausnützen zu können, steht diese an beiden Enden um ein relativ großes Maß über den jeweiligen Längsträger 5 des Fahrzeugrahmens hinaus; um die notwendige Eckensteifigkeit von jeweiligen Längsträger 5 und Quertraverse 1 zu erhöhen, sind zwischen Quertraverse 1 und Rahmenlängsträger 5 Eckenaussteifungen 4 eingeschweißt.

Die Quertraverse 1, die Hammerköpfe 3 mit ihrer Lagerung, sowie die Ösen 2 bilden eine Baugruppe, die dem Fahrzeug von Haus aus zugeordnet ist oder als Bausatz einem vorhandenen Fahrzeug nachträglich zugeordnet werden kann. Bei der Lösung nach Fig. 3 ist vorgesehen, daß die Lagerung des Hammerkopfes 3 an jedem Ende jeder Quertraverse 1 ständig der Quertraverse 1 zugeordnet ist. Um das Totgewicht des Fahrzeuges gegenüber dieser Lösung verringern zu können, kann die Lösung gemäß Fig. 4 vorgesehen werden. Die Lagerung des Hammerkopfes 3 ist an einem Zapfen 3a befestigt, der in die Quertraverse 1 einfahrbar ist, wobei die Quertraverse zu diesem Zweck zumindest in den Endbereichen als hohles Rohr ausgebildet ist. Ist der Hammerkopf 3, bzw. seine Lagerung mit dem Zapfen 3a in die Quertraverse 1 eingeführt, so erfolgt die Sicherung in dieser Position durch einen Riegel 8, der von oben her durch Löcher in der Quertraverse 1 und dem Zapfen 3a hindurchgeführt ist. Am oberen Ende ist dieser Riegel 8 als Handgriff ausgebildet. Die Sicherung des Riegels 8 in seiner Betriebsstellung erfolgt durch einen Splint, der durch das untere Ende des Riegelschaftes hindurchgesteckt ist.

Eine der Quertraversen 1 ist im Bereich zwischen der Vorderachse und den Hinterachsen des Lastkraftwagens 100 angeordnet. Eine zweite Quertraversen im hinteren Bereich hinter den Hinterachsen angeordnet.

Um das Fahrzeug 100 auf dem Transportorgan bzw. dessen Transportfläche 101 festlegen zu können, wird unter jeden Hammerkopf 3 eine Stelze 6 eingestellt, die gemäß Fig. 5 ausgebildet ist. Das Außenrohr 6a einer Stelze ist am unteren Ende mit kreuzförmig angeordneten Flossen 6d versehen, um eine möglichst große Aufstandsfläche auf der Transportfläche 101 zu haben. In das Außenrohr 6a ist radial spielarm aber längsverstellbar das Innenrohr 6b eingeführt, das am oberen Ende mit einem Beschlag 3b versehen ist. In dem Beschlag 3b ist ein Längsschlitz vorgesehen, durch den der Hammerkopf 3 in seiner einen Endstellung hindurchtreten kann, wenn das Innenrohr 6b nach oben verstellt wird, um mit der Oberseite seines Beschlages 3b an der Unterseite der Halterung des Hammerkopfes 3 zur Anlage zu kommen. Ist diese Stellung erreicht, so wird ein Riegel 6c durch Löcher im Außenrohr 6a und im Innenrohr 6b hindurchgesteckt, so daß die Länge der teleskopartigen Stelze nunmehr festgelegt ist. Daraufhin wird der Hammerkopf 3 um 90° um seine Drehachse gedreht, so daß sich die Längsachsen vom Hammerkopf 3 und Längsschlitz im Beschlag 3b kreuzen und Rahmen 5 des Fahrzeuges 100 und Stelze 6 gegeneinander arretiert sind. Ist dieser Betriebszustand erreicht, so werden Spannkabel 7 in je zwei Richtungen zu der Längsachse der Stelze 6 geneigt zwischen der Öse 2 und entsprechenden in der Transportfläche 101 des Transportorganes spielfrei eingehängt. Die Stelzen 6 verhindern ein Einfedern, die Spannkabel 7 ein Ausfedern des Fahrzeuges gegenüber dem Transportorgan. Es finden keine Relativbewegungen des Fahrzeuges 100 gegenüber dem Transportorgan 101 bzw. dessen Transportfläche statt und entsprechend können sich auch keine solchen Bewegungen aufschaukeln.

## Patentansprüche

1. Vorrichtung zum sicheren Abstützen und Verzurren eines gefederten, bereiften Fahrzeuges (100) auf der Transportfläche (101) eines anderen Transportorganes durch teilweise dem Fahrzeug, teilweise dem Transportorgan zuzuordnende bzw. zugeordnete Mittel zum Blockieren der Federung einschließlich der Bereifung des Fahrzeuges, wobei ein Teil dieser Mittel die Federung des Fahrzeuges gegen Einfedern, ein anderer Teil der Mittel die Federung des Fahrzeuges gegen Ausfedern blockiert,
dadurch gekennzeichnet,
daß als die Federung gegen Einfedern blockierende Mittel mehrere, zwischen verschiedenen Stellen (1) des Rahmens (4, 5) bzw. Aufbaues des Fahrzeuges und der Transportfläche (101) des Transportorganes anzubringende sowie durch Höhenverstellung auf praktisch spielfreie Unterstützung einstellbare Stelzen (6) vorgesehen sind und daß als die Federung gegen Ausfedern blockierende Mittel mehrere an verschiedenen Stellen (2) des Rahmens (4, 5) bzw. Aufbaues des Fahrzeuges und der Transportfläche des Transportorganes anzuschließende flexible Spannorgane (7) wie Seile, Kabel, Ketten oder dergleichen vorgesehen und diese richtungs- und kräftemäßig derart spannbar sind, daß im .Spannzustand ein fortwährender Auflagekontakt des Fahrzeug-Rahmens bzw. -Aufbaues auf den Stelzen sichergestellt ist.

2. Vorrichtung nach Anspruch 1, dadurch gekennzeichnet, daß die Federung des zu verzurrenden Fahrzeuges (100) in leicht durch Einfedern vorgespanntem Zustand gegen Ein- und Ausfedern blockierbar ist.

3. Vorrichtung nach Anspruch 1, dadurch gekennzeichnet, daß jede der Stelzen (6) als längenveränderliches Teleskop ausgebildet ist, dessen beide gegeneinander bewegliche Teile (6a, 6b) in verschiedenen Relativstellungen zueinander festlegbar sind.

4. Vorrichtung nach Anspruch 1, dadurch gekennzeichnet, daß die Spannorgane in Ösen (2) des Fahrzeugrahmens (1, 4, 5) und des Transportorganes einhängbar sind.

5. Vorrichtung nach einem der vorhergehenden Ansprüche, dadurch gekennzeichnet, daß je zu verzurrendem Fahrzeug (100) insgesamt vier aus je einer Stelze (6) und mindestens einem Spannkabel (7) bestehende Einheiten vorgesehen sind, die in Längs- und Querrichtung des Fahrzeuges gegeneinander beabstandet sind.

6. Vorrichtung nach Anspruch 5, dadurch gekennzeichnet, daß je zwei der genannten Einheiten (6, 7) in einer gemeinsamen Fahrzeugquerebene und je zwei der genannten Einheiten in einer gemeinsamen Fahrzeuglängsebene angeordnet sind.

7. Vorrichtung nach Anspruch 6, dadur_{d}h gekennzeichnet, daß die Fahrzeuglängsebenen für je zwei der genannten Einheiten (6, 7) symmetrisch zur Fahrzeuglängsmittelebene angeordnet sind.

8. Vorrichtung nach einem der Ansprüche 5 - 7, dadurch gekennzeichnet, daß bei jeder der genannten Einheiten (6, 7) zwei Spannkabel (7) in Fahrzeuglängs- und Fahrzeugquerrichtung gegenüber der vertikalen Längsachse der Stelze symmetrisch geneigt vorgesehen sind.

9. Vorrichtung nach Anspruch 8, dadurch gekennzeichnet, daß die Spannkabel (7) zweier in Fahrzeugquerrichtung einander gegenüberliegender Einheiten (6, 7) symmetrisch zur Fahrzeuglängsmittelebene geneigt und derart angeordnet sind, daß die Anlenkstellen am Transportorgan in Fahrzeugquerrichtung einen größeren Abstand voneinander haben als die Anlenkstellen (2) am zu verzurrenden Fahrzeug (100).

10. Vorrichtung nach einem der vorhergehenden Ansprüche, dadurch gekennzeichnet, daß jede Stelze (6) am unteren Ende zur großflächigen Abstützung auf der Transportfläche (101) des Transportorganes mit zusammen eine Kreuzkontur bildenden Flossen (6d) versehen ist.

11. Vorrichtung nach einem der vorhergehenden Ansprüche, dadurch gekennzeichnet, daß jede Stelze (6) zur lösbaren Zuordnung zum Fahrzeugrahmen (1, 4, 5) am oberen Ende das eine Teil - z. B. den drehbaren Hammerkopf (3) - eines "Twist-Locks" gemäß ISO-Norm aufweist, dessen anderes Teil - z. B. das Gehäuse zur Aufnahme des Hammerkopfes (3) - dem Fahrzeugrahmen (1, 4, 5) zugeordnet ist.

12. Vorrichtung nach einem der vorhergehenden Ansprüche, dadurch gekennzeichnet, daß die dem Fahrzeugrahmen zuzuordnenden Teile zweier in Fahrzeugquerrichtung einander gegenüberliegender Einheiten (6, 7) einer gemeinsamen Rahmenquertraverse (1) zugeordnet sind.

13. Vorrichtung nach Anspruch 12, dadurch gekennzeichnet, daß die dem Fahrzeugrahmen (4, 5) Teile je zweier in Fahrzeugquerrichtung einander gegenüberliegender Einheiten (6, 7) und die Rahmenquertraverse (1) einen Bausatz bilden, der nachträglich, gegebenenfalls lösbar, dem Fahrzeug (100) zuzuordnen ist.

14. Vorrichtung nach einem der Ansprüche 12 und 13, dadurch gekennzeichnet, daß die dem Fahrzeugrahmen (4, 5) zuzuordnenden Teile je zweier in Fahrzeugquerrichtung einander gegenüberliegender Einheiten (6, 7) ein- und ausbaubar der Rahmenquertraverse (1) zugeordnet sind.

15. Vorrichtung nach Anspruch 14, dadurch gekennzeichnet, daß die dem Fahrzeugrahmen (4, 5) zuzuordnenden Teile mit einem Zapfen (3a) in die rohrförmige Quertraverse (1) einführbar sind und Zapfen (3a) und Quertraverse (1) mit einem riegelförmigen Mittel (8) gegeneinander verriegelbar sind.

16. Vorrichtung nach einem der Ansprüche 12 - 15, dadurch gekennzeichnet, daß jeder Quertraverse (1) nahe jeder Einheit (6, 7) eine Einhängeöse (2) für Spannkabel (7) zugeordnet ist.

17. Vorrichtung nach einem der vorhergehenden Ansprüche, dadurch gekennzeichnet, daß das zu verzurrende Fahrzeug (100) ein Lastkraftwagen ist, dem die dem Fahrzeug zugehörigen Teile der Blockiervorrichtung in einer Querebene zwischen Vorder- und Hinterachse und in einer Querebene hinter der Hinterachse zugeordnet sind.

18. Vorrichtung nach einem der vorhergehenden Ansprüche, dadurch gekennzeichnet, daß das Transportorgan ein Schiff oder Teil desselben ist.

## Claims

1. Means for reliably supporting and restraining a sprung tyred vehicle (100) on the platform or the like (101) of another carrier by means, some associated or to be associated with the vehicle and some with the carrier, for locking the springing including the vehicle tyres, some of such means preventing strokes of the vehicle springing and some preventing recoil thereof, characterised in that the stroke-preventing means are a number of stilts (6) which are adapted to be provided between various places (1) of the vehicle chassis (4, 5) or structure and the carrier platform (101) and which are vertically adjustable to provide substantially clearance-free support, and the recoil-preventing means are a number of flexible tensioning elements (7), such as ropes or cables or chains or the like, which are connected to various places (2) of the vehicle chassis (4, 5) or structure and to the carrier platform and which can be so tensioned in direction and force as when tensioned to ensure permanent engagement between the vehicle chassis or structure and the stilts.

2. Means according to claim 1, characterised in that the springing of the vehicle (100) to be restrained is adapted to be secured against stroke and recoil in a state in which it is slightly biased by stroke.

3. Means according to claim 1, characterised in that each stilt (6) is in the form of a variable- length telescope whose two relatively movable parts (6a, 6b) can be secured relatively to one another in various relative positions.

4. Means according to claim 1, characterised in that the tensioning elements can be engaged in eyes (2) of the chassis (1, 4, 5) and of the carrier.

5. Means according to any of the previous claims, characterised in that a total of four units each comprising a stilt (6) and at least one tensioning cable (7) are provided for each vehicle (100) to be restrained and are spaced apart from one another lengthwise and transversely of the vehicle.

6. Means according to claim 5, characterised in that every two of the units (6, 7) are disposed in a common vehicle transverse plane and every two of the units are disposed in a common vehicle longitudinal plane.

7. Means according to claim 6, characterised in that the vehicle longitudinal planes for every two of the units (6, 7) are disposed symmetrically of the vehicle longitudinal centre-plane.

8. Means according to any of claims 5 - 7, characterised in that two tensioning cables (7) are provided for each of the units (6, 7) and are symmetrically inclined lengthwise and transversely of the vehicle relatively to the vertical longitudinal axis of the stilt.

9. Means according to claim 8, characterised in that the tensioning cables (7) of two units (6, 7) disposed opposite one another transversely of the vehicle are inclined symmetrically of the vehicle longitudinal centre-plane and are so disposed that the pivoted connections on the carrier element are further apart from one another transversely of the vehicle than the pivoted connections (2) on the vehicle (100) to be restrained.

10. Means according to any of the previous claims, characterised in that each stilt (6) has at its bottom end fins (6d) which co-operate to form the shape of a cross and which are effective to increase the bearing area on the carrier platform (101).

11. Means according to any of the previous claims, characterised in that each stilt (6) has at its top end, for a releasable association with the vehicle chassis (1, 4, 5), one part, e. g. the rotatable hammer head (3), of an ISO standard "twist lock", the other part of the twist lock, e. g. the casing for receiving the hammer head (3), being associated with the vehicle chassis (1, 4, 5).

12. Means according to any of the previous claims, characterised in that those parts of two units (6, 7) opposite one another transversely of the vehicle which are to be associated with the chassis thereof are associated with a common chassis cross-member (1).

13. Means according to claim 12, characterised in that those parts of every two units (6, 7) opposite one another transversely of the vehicle which are to be associated with the vehicle chassis (4, 5), and the frame cross-member (1), form a set adapted to be associated with the vehicle (100) subsequently and possibly releasably.

14. Means according to claim 12 and/or 13, characterised in that those parts of every two units (6, 7) opposite one another transversely of the vehicle which are to be associated with the vehicle chassis (4, 5) are so associated with the chassis crossmember (1) as to be fittable and demountable.

15. Means according to claim 14, characterised in that those parts which are to be associated with the vehicle chassis (4, 5) are introducible by way of a pin (38) into the tubular cross-member (1) and the pin (3a) and cross-member (1) are lockable relatively to one another by means of a bolt-like device (8).

16. Means according to any of claims 12 - 15, characterised in that an eye (2) engageable by the tensioning cable (7) is associated with each cross-member (1) near each unit (6, 7).

17. Means according to any of the previous claims, characterised in that the vehicle (100) to be restrained is a lorry with which the vehicle- associated parts of the blocking device are associated in a transverse plane between the front axle and the rear axle and in a transverse plane to the rear of the rear axle.

18. Means according to any of the previous claims, characterised in that the carrier is a ship or a part thereof.

## Revendications

1. Dispositif pour assurer l'appui et l'amarrage d'un véhicule suspendu à pneumatiques (100) sur la surface de transport (101) d'un autre organe de transport par des moyens qui sont partiellement à adjoindre ou adjoints à l'organe de transport et qui sont destinés au blocage de la suspension, y compris les pneumatiques du véhicule, une partie de ces moyens bloquant la suspension du véhicule contre sa compression, une autre partie de ces moyens la bloquant contre son relâchement, caractérisé en ce qu'en tant que moyens bloquant la suspension contre la compression, il est prévu plusieurs béquilles (6) disposées entre différents emplacements (1) du châssis (4, 5) ou de la superstructure du véhicule et la surface de transport (101) de l'organe de transport, ces béquilles étant réglables par déplacement en hauteur pour assurer un appui pratiquement sans jeu et en ce qu'en tant que moyens bloquant la suspension contre le relâchement, il est prévu plusieurs organes de tension flexibles (7) tels que des cordages, des câbles, des chaînes ou similaires attachés en différents emplacements (2) du châssis (4, 5) ou de la superstructure du véhicule et la surface de transport de l'organe de transport, ces organes de tension pouvant être tendus dans une direction telle et avec une force telle qu'à l'état tendu, un contact continuel soit garanti pour l'appui du châssis ou de la superstructure du véhicule sur les béquilles.

2. Dispositif selon la revendication 1, caractérisé en ce que la suspension du véhicule (100) à amarrer peut être bloquée contre la compression et le relâchement dans un état légèrement précontraint par compression.

3. Dispositif selon la revendication 1, caractérisé en ce que chacune des béquilles (6) est constituée par un élément télescopique à longueur variable dont les deux parties mobiles l'une par rapport à l'autre (6a, 6b) peuvent être fixées l'une par rapport à l'autre en différentes positions relatives.

4. Dispositif selon la revendication 1, caractérisé en ce que les organes de tension peuvent être accrochés dans des oreilles (2) du châssis du véhicule (1,4, 5) et de l'organe de transport.

5. Dispositif selon l'une des revendications précédentes, caractérisé en ce que pour chaque véhicule à amarrer on prévoit en tout quatre unités constituées chacune d'une béquille (6) et d'au moins un câble de tension (7), ces unités étant disposées à distance les unes des autres suivant les directions longitudinales et transversales du véhicule.

6. Dispositif selon la revendication 5, caractérisé en ce que à chaque fois, deux des unités mentionnées (6, 7) sont disposées dans un plan transversal commun du véhicule et deux des unités mentionnées sont disposées dans un plan longitudinal commun du véhicule.

7. Dispositif selon la revendication 6, caractérisé en ce que les plans longitudinaux du véhicule pour chaque groupe de deux des unités mentionnées (6, 7) sont disposés de manière symétrique par rapport au plan longitudinal médian du véhicule.

8. Dispositif selon l'une des revendications 5 à 7, caractérisé en ce que, dans chacune des unités mentionnées (6, 7), dans la direction longitudinale du véhicule et dans la direction transversale du véhicule, on prévoit deux câbles de tension (7) inclinés de manière symétrique par rapport à l'axe longitudinal vertical de la béquille.

9. Dispositif selon la revendication 8, caractérisé en ce que les câbles de tension (7) de deux unités (6, 7) se faisant face selon la direction transversale du véhicule sont disposés de manière inclinée symétriquement par rapport au plan longitudinal médian du véhicule, de telle manière que les points d'articulation sur l'organe de transport présentent une plus grande distance entre eux selon la direction longitudinale du véhicule que les points d'articulation (2) sur le véhicule à amarrer (100).

10. Dispositif selon l'une des revendications précédentes, caractérisé en ce que chaque béquille (6) est munie à son extrémité inférieure de stabilisateurs (6d) formant ensemble un contour en croix en vue d'obtenir un appui de grande surface sur la surface de transport (101) de l'organe de transport.

11. Dispositif selon l'une des revendications précédentes, caractérisé en ce que chaque béquille (6) comporte, en vue de l'attachement amovible sur le châssis du véhicule (1, 4, 5), à son extrémité supérieure, une partie - par exemple la tête de marteau rotative (3) - d'un "twist lock" (verrou à rotation) selon la norme ISO, dont l'autre partie - par exemple le boîtier de réception de la tête de marteau (3) - est adjointe au châssis du véhicule (1, 4, 5).

12. Dispositif selon l'une des revendications précédentes caractérisé en ce que les parties à adjoindre au châssis du véhicule de deux unités (6, 7) disposées l'une en face de l'autre par rapport à la direction transversale, du véhicule sont adjointes à une traverse transversale commune (1) du châssis.

13. Dispositif selon la revendication 12, caractérisé en ce que les parties à adjoindre au châssis du véhicule (4, 5) de deux unités (6, 7) disposées en opposition par rapport à la direction transversale du véhicule et la traverse transversale (1) du châssis forment un jeu de pièces qui doit être adjoint ultérieurement, le cas échéant de façon amovible, au véhicule (100).

14. Dispositif selon l'une des revendications 12 et 13, caractérisé en ce que les parties à adjoindre au châssis (4, 5) du véhicule de deux unités (6, 7) disposées l'une en face de l'autre par rapport à la direction transversale du véhicule sont adjointes à la traverse transversale (1) du châssis de manière à pouvoir être montées et démontées.

15. Dispositif selon la revendication 14 caractérisé en ce que les parties à adjoindre au châssis (4, 5) du véhicule peuvent être introduites avec un tenon (3a) dans la traverse transversale tubulaire (1) et en ce que le tenon (3a) et la traverse transversale (1) peuvent être verrouillés l'un par rapport à l'autre au moyen d'un élément formant verrou (8).

16. Dispositif selon l'une des revendications 12 à 15, caractérisé en ce qu'à chaque traverse transversale (1), à proximité de chaque unité (6, 7) est adjointe une oreille d'accrochage (2) pour des câbles de tension (7).

17. Dispositif selon l'une des revendications précédentes, caractérisé en ce que le véhicule à amarrer (100) est un camion auquel sont adjointes les parties appartenant au véhicule du dispositif de blocage dans un plan transversal entre l'essieu avant et l'essieu arrière et dans un plan transversal derrière l'essieu arrière.

18. Dispositif selon l'une des revendications précédentes, caractérisé en ce que l'organe de transport est un bateau ou une partie d'un bateau.
